# EUROPÄISCHE PATENTSCHRIFT

(11) **EP 3 768 568 B1**
(45) Veröffentlichungstag und Bekanntmachung des Hinweises auf die Patenterteilung: **11.10.2023**
(21) Anmeldenummer: 19721218.6
(22) Anmeldetag: 17.04.2019
(51) Int. Cl.: B61L 27/50, B61L 15/00

(54) **SCHIENENFAHRZEUG MIT STEUEREINRICHTUNG**
RAIL VEHICLE HAVING A CONTROL DEVICE
VÉHICULE FERROVIAIRE COMPRENANT UN DISPOSITIF DE COMMANDE

(30) Priorität: 16.05.2018 DE 102018207634
(43) Veröffentlichungstag der Anmeldung: 27.01.2021
(73) Patentinhaber: Siemens Mobility GmbH, 81739 München (DE)
(72) Erfinder: GOGA, Laurentiu, 10179 Berlin (DE)
(74) Vertreter: Siemens Patent Attorneys
(86) Internationale Anmeldenummer: PCT/EP2019/059937
(87) Internationale Veröffentlichungsnummer: WO 2019/219319

(56) Entgegenhaltungen:
- DE-A1-102006 007 788
- DE-A1-102014 219 817

## Beschreibung

Die Erfindung bezieht sich auf ein Schienenfahrzeug mit einer Steuereinrichtung zum Steuern des Schienenfahrzeugs.

Schienenfahrzeuge werden heutzutage über übergeordnete Überwachungseinrichtungen in Form von Stellwerken gesteuert. Eine solche Steuerung bzw. Kontrolle durch das Stellwerk setzt eine permanente Kommunikationsverbindung zu den Schienenfahrzeugen in dem vom Stellwerk kontrollierten Gleisabschnitt voraus.

Die Offenlegungsschrift DE 10 2006 007 788 A1 offenbart ein Verfahren zur rechnergestützten Überwachung des Betriebs eines Schienenfahrzeugs.

Der Erfindung liegt die Aufgabe zugrunde, ein Schienenfahrzeug anzugeben, das einen selbständigeren Fahrbetrieb als bisher ermöglicht.

Diese Aufgabe wird erfindungsgemäß durch ein Schienenfahrzeug mit den Merkmalen gemäß Patentanspruch 1 gelöst. Vorteilhafte Ausgestaltungen des erfindungsgemäßen Schienenfahrzeugs sind in Unteransprüchen angegeben.

Danach ist erfindungsgemäß vorgesehen, dass die Steuereinrichtung auf künstlicher Intelligenz basiert und zum Steuern des Schienenfahrzeugs auf zumindest einer vorgegebenen Strecke trainiert worden ist. Das Schienenfahrzeug weist erfindungsgemäß außerdem eine Kommunikationseinrichtung für eine direkte Kommunikation mit anderen Schienenfahrzeugen auf.

Ein wesentlicher Vorteil des erfindungsgemäßen Schienenfahrzeugs ist darin zu sehen, dass dieses auf künstlicher Intelligenz basiert und insofern mit Blick auf die heutzutage zur +Verfügung stehende Rechenleistung von Rechnern in sehr einfacher Weise in die Lage versetzt werden kann, eine Eisenbahngleisanlage vollständig autark, insbesondere beispielsweise ohne stellwerkseitige Überwachung, oder zumindest weitgehend autark in sicherer Weise zu befahren. Selbstverständlich kann zusätzlich zur Erhöhung der Sicherheit noch ein Stellwerk eingesetzt werden, jedoch ist dies nicht immer erforderlich.

Vorteilhaft ist es, wenn die Steuereinrichtung auf der Basis externer Daten durch maschinelles Lernen trainiert worden ist.

Besonders vorteilhaft ist es, wenn die Steuereinrichtung auf der Basis von Messdaten trainiert worden ist, die bei früheren Fahrten des Schienenfahrzeugs oder eines anderen Schienenfahrzeugs mit gleichem Fahrverhalten auf der vorgegebenen Strecke zuvor aufgenommen worden sind.

Zusätzlich oder alternativ kann die Steuereinrichtung in vorteilhafter Weise auf der Basis von Streckendaten trainiert werden bzw. worden sein, die die vorgegebene Strecke beschreiben.

Auch ist es vorteilhaft, wenn die Steuereinrichtung während Fahrten auf der vorgegebenen Strecke Messdaten erfasst, diese speichert und zum nachfolgenden maschinellen Lernen zum Zwecke der Verbesserung ihres Steuerverhaltens verwendet, also mit den erfassten Messdaten im Rahmen maschinellen Lernens ihr Steuerverhalten verbessert.

Erfindungsgemäß ist die Steuereinrichtung derart trainiert worden, dass sie bei der Steuerung des Schienenfahrzeugs Informationen anderer auf der Strecke fahrender Schienenfahrzeuge, insbesondere eines vorausfahrenden Schienenfahrzeugs, berücksichtigt, insbesondere Ortsinformationen, Geschwindigkeitsinformationen und/oder Fahrplaninformationen anderer Schienenfahrzeuge.

Die Steuereinrichtung wird vorzugsweise insbesondere derart trainiert, dass sie bei der Steuerung des Schienenfahrzeugs einen vorgegebenen Mindestabstand zu einem vorausfahrenden Schienenfahrzeug einhält.

Für Strecken mit einer verfügbaren, übergeordneten Überwachungseinrichtung, insbesondere einem Stellwerk, ist es vorteilhaft, wenn die Steuereinrichtung derart trainiert worden ist, dass sie bei der Steuerung des Schienenfahrzeugs Steuerbefehle der übergeordneten Überwachungseinrichtung bzw. des Stellwerks, berücksichtigt, insbesondere ausführt.

Die Steuereinrichtung ist vorzugsweise für einen ATO-Fahrbetrieb, insbesondere einen ATO-Fahrbetrieb mit der Automatisierungsstufe 4, und/oder für einen Fahrbetrieb gemäß ETCS Level 3 trainiert worden.

Die Erfindung bezieht sich darüber hinaus auf ein Verfahren zum Betreiben von Schienenfahrzeugen gemäß Patentanspruch 9. Erfindungsgemäß ist vorgesehen, dass die Schienenfahrzeuge von fahrzeugeigenen Steuereinrichtungen gesteuert werden, die auf künstlicher Intelligenz basieren und zum Steuern des jeweiligen Schienenfahrzeugs auf der zu befahrenden Strecke trainiert worden sind, wobei die Schienenfahrzeuge direkt miteinander kommunizieren. Bezüglich der Vorteile des erfindungsgemäßen Verfahrens sei auf die obigen Ausführungen im Zusammenhang mit dem erfindungsgemäßen Schienenfahrzeug verwiesen.

Die Schienenfahrzeuge fahren vorzugsweise autonom.

Die Steuereinrichtungen berücksichtigen bei der Steuerung ihres Schienenfahrzeugs erfindungsgemäß Informationen anderer auf der Strecke fahrender Schienenfahrzeuge, insbesondere eines vorausfahrenden Schienenfahrzeugs, insbesondere Ortsinformationen, Geschwindigkeitsinformationen und/oder Fahrplaninformationen anderer Schienenfahrzeuge.

Auch ist es vorteilhaft, wenn die Steuereinrichtungen während Fahrten auf der vorgegebenen Strecke Messdaten erfassen, diese speichern und zum nachfolgenden maschinellen Lernen verwenden und dadurch ihre künstliche Intelligenz erhöhen.

Im Falle einer erkannten Gefahrensituation übernimmt vorzugsweise eine übergeordnete Überwachungseinrichtung, insbesondere ein Stellwerk, die Steuerung der Schienenfahrzeuge ganz oder in Teilen. Bevorzugt übermittelt sie zu dem Zwecke Steuerbefehle an die Steuereinrichtungen der Schienenfahrzeuge.

Die Erfindung wird nachfolgend anhand von Ausführungsbeispielen näher erläutert; dabei zeigen beispielhaft
- Figur 1: ein Ausführungsbeispiel für eine Eisenbahngleisanlage, die von Ausführungsbeispielen für erfindungsgemäße Schienenfahrzeuge befahren wird, wobei anhand der Eisenbahngleisanlage gemäß Figur 1 ein Ausführungsbeispiel für ein erfindungsgemäßes Verfahren näher erläutert wird,
- Figur 2: ein Ausführungsbeispiel für eine Eisenbahngleisanlage, bei der eine übergeordnete Überwachungseinrichtung in Form eines Stellwerks vorhanden ist, das auf das Verhalten der die Eisenbahngleisanlage befahrenden Schienenfahrzeuge Einfluss nehmen kann,
- Figur 3: ein Ausführungsbeispiel für eine Steuereinrichtung, die bei den Schienenfahrzeugen gemäß den Figuren 1 und 2 eingesetzt werden kann, wobei die Steuereinrichtung gemäß Figur 3 durch eine externe Trainiereinrichtung trainiert worden ist,
- Figur 4: ein Ausführungsbeispiel für eine Steuereinrichtung, die bei den Schienenfahrzeugen gemäß den Figuren 1 und 2 eingesetzt werden kann, wobei die Steuereinrichtung sowohl durch eine externe Trainiereinrichtung als auch durch ein internes Trainierprogramm trainiert worden ist bzw. trainiert wird, und
- Figur 5: ein Ausführungsbeispiel für eine Steuereinrichtung, die bei den Schienenfahrzeugen gemäß den Figuren 1 und 2 eingesetzt werden kann, wobei die Steuereinrichtung ausschließlich durch ein internes Trainierprogramm trainiert wird bzw. worden ist.

In den Figuren werden der Übersicht halber für identische oder vergleichbare Komponenten stets dieselben Bezugszeichen verwendet.

Die Figur 1 zeigt eine Eisenbahngleisanlage 5, die von drei Schienenfahrzeugen 10, 11, 12 befahren wird. Die Schienenfahrzeuge 10, 11 und 12 weisen jeweils eine Steuereinrichtung 100 auf, die auf künstlicher Intelligenz basiert und zum Steuern ihres jeweiligen Schienenfahrzeugs auf zumindest einer vorgegebenen Strecke trainiert worden ist.

Bei dem Ausführungsbeispiel gemäß Figur 1 wird beispielhaft davon ausgegangen, dass die Steuereinrichtungen 100 der Schienenfahrzeuge 10, 11 und 12 jeweils derart programmiert sind, dass die Schienenfahrzeuge 10, 11 und 12 von einem Startpunkt 20 der Eisenbahngleisanlage 5 zu einem in der Figur 1 oberen Zielpunkt 21 und/oder einem unteren Zielpunkt 22 fahren können und in entsprechender Weise von den beiden Zielpunkten 21 und 22 jeweils wieder zum Startpunkt 20 zurückkehren können.

Um ein abgestimmtes Fahrverhalten der Schienenfahrzeuge 10, 11 und 12 untereinander zu ermöglichen, kommunizieren e Schienenfahrzeuge 10, 11 und 12 mittels nicht näher gezeigter Kommunikationseinrichtungen, die in oder außerhalb der Steuereinrichtungen 100 angeordnet sein können, untereinander. Eine solche Kommunikation kann beispielsweise auf Funksignalen F basieren, wie dies beispielhaft in der Figur 1 gezeigt ist. Die Funkkommunikation kann auf dem in der Eisenbahntechnik bekannten GSM-R-Mobilfunksystem basieren oder auf einem anderen Mobilfunksystem. Die Schienenfahrzeuge 10, 11 und 12 kommunizieren unmittelbar per Funk miteinander, also ohne Inanspruchnahme eines übergeordneten Kommunikationsnetzes. Die Figur 2 zeigt ein zweites Ausführungsbeispiel für eine Eisenbahngleisanlage 5, die von drei Schienenfahrzeugen 10, 11 und 12 befahren wird. Auch bei der Eisenbahngleisanlage 5 gemäß Figur 2 weisen die Schienenfahrzeuge 10, 11 und 12 jeweils Steuereinrichtungen 100 auf, die auf künstlicher Intelligenz basieren und zum Steuern des jeweiligen Schienenfahrzeugs mit Blick auf das Befahren zumindest einer vorgegebenen Strecke, hier also zwischen dem Startpunkt 20 und den beiden Zielpunkten 21 und 22, trainiert worden sind.

Im Unterschied zu dem Ausführungsbeispiel gemäß Figur 1 ist bei der Eisenbahngleisanlage 5 gemäß Figur 2 zusätzlich ein Stellwerk 30 vorgesehen, das eine übergeordnete Überwachungseinrichtung bildet und an die Schienenfahrzeuge 10, 11 und 12 Steuerbefehle SB übermitteln kann, die von den Schienenfahrzeugen 10, 11 und 12 zu berücksichtigen sind. Eine solche Überwachung bzw. zusätzliche Steuerung des Schienenfahrzeugverkehrs auf der Eisenbahngleisanlage 5 durch das Stellwerk 30 wird insbesondere dann vorgenommen, wenn das Stellwerk 30 feststellt, dass sich die die Eisenbahngleisanlage 5 befahrenden Schienenfahrzeuge 10, 11 und 12 in einer Gefahrensituation befinden oder sich einer Gefahrensituation nähern.

Die Steuereinrichtung 100 ist bei den Schienenfahrzeugen 10, 11 und 12 durch maschinelles Lernen derart trainiert worden, dass die Schienenfahrzeuge 10, 11 und 12 in einem automatischen Fahrbetrieb, fachsprachlich auch ATO-Fahrbetrieb genannt, fahren können. Besonders bevorzugt wird ein vollständig autonomes Fahren gemäß der Automatisierungsstufe 4 erreicht.

Um ein abgestimmtes Fahrverhalten der Schienenfahrzeuge 10, 11 und 12 untereinander zu ermöglichen, kommunizieren die Schienenfahrzeuge 10, 11 und 12 mittels ihrer Steuereinrichtungen 100 untereinander; diesbezüglich sei auf die obigen Erläuterungen im Zusammenhang mit der Figur 1 verwiesen.

Das Stellwerk 30 gemäß Figur 2 wird etwaige Steuerbefehle SB zum Steuern bzw. Beeinflussen des Fahrverhaltens der Schienenfahrzeuge 10, 11 und 12 vorzugsweise über Funk übermitteln. Vorteilhaft ist es, wenn das Stellwerk 30 das gleiche Funksystem verwendet wie die Schienenfahrzeuge 10, 11 und 12 im Rahmen ihrer Kommunikation untereinander.

Die Figur 3 zeigt ein Ausführungsbeispiel für eine Steuereinrichtung 100, die bei den Schienenfahrzeugen 10, 11 und 12 gemäß den Figuren 1 und 2 eingesetzt werden kann. Die Steuereinrichtung 100 gemäß Figur 3 weist einen Rechner 110 und einen Speicher 120 auf. In dem Speicher 120 ist ein Steuerprogrammmodul SPM abgespeichert, das das Verhalten des Rechners 110 und damit das Steuerverhalten der Steuereinrichtung 100 insgesamt festlegt.

Das Steuerprogrammmodul SPM ist bei dem Ausführungsbeispiel gemäß Figur 3 durch maschinelles Lernen mittels einer externen Trainiereinrichtung 200 erzeugt worden. Die externe Trainiereinrichtung 200 verwendet zum Trainieren des Steuerprogrammmoduls SPM bzw. zum Bilden des Steuerprogrammmoduls SPM vorzugsweise externe Daten De, die von externen Quellen geliefert werden. Die externen Daten können beispielsweise Fahrverhaltensdaten umfassen, die das Fahrverhalten des jeweiligen Schienenfahrzeugs 10, 11 bzw. 12 beschreiben.

Darüber hinaus verwendet die Trainiereinrichtung 200 gemäß Figur 3 zum Trainieren des Steuerprogramms SPM vorzugsweise Messdaten Dm, die bei früheren Fahrten des jeweiligen Schienenfahrzeugs oder eines anderen Schienenfahrzeugs mit gleichem oder ähnlichem Fahrverhalten auf der vorgegebenen Strecke bzw. der Eisenbahngleisanlage 5 gemäß den Figuren 1 und 2 zuvor aufgenommen worden sind.

Alternativ oder zusätzlich wird die Trainiereinrichtung 200 in vorteilhafter Weise Streckendaten Ds zum Trainieren des Steuerprogramms SPM heranziehen, die die zu befahrenen Strecken zwischen dem Startpunkt 20 und den beiden Zielpunkten 21 und 22 bzw. die Eisenbahngleisanlage 5 gemäß den Figuren 1 und 2 vollständig beschreiben.

Die Trainiereinrichtung 200 weist zum Trainieren der Steuereinrichtung 100 vorzugsweise ein in einem Speicher 220 gespeichertes Trainierprogramm TPM auf, das von einer Recheneinrichtung 210 der Trainiereinrichtung 200 ausgeführt wird.

Bei dem Ausführungsbeispiel gemäß Figur 3 wird das Steuerprogrammmodul SPM und damit das Steuerverhalten der Steuereinrichtung 100 vor der Inbetriebnahme der Schienenfahrzeuge 10, 11 und 12 also vollständig festgelegt und bleibt danach unverändert. Eine solche Ausgestaltung der Steuereinrichtung 100 ist insbesondere mit Blick darauf von Vorteil, dass zu jedem Zeitpunkt nachvollziehbar ist, auf welchem Datensatz die künstliche Intelligenz der Steuereinrichtung 100 basiert bzw. auf welchem Wissensstand die Steuereinrichtung 100 bei ihrem Steuerverhalten arbeitet.

Die Figur 4 zeigt ein zweites Ausführungsbeispiel für eine Steuereinrichtung 100, die bei den Schienenfahrzeugen 10, 11 und 12 gemäß den Figuren 1 und 2 eingesetzt werden kann. Die Steuereinrichtung 100 gemäß Figur 4 ist mittels einer externen Trainiereinrichtung 200 bzw. einem externen Trainierprogramm TPM trainiert worden, wie dies im Zusammenhang mit der Figur 3 oben bereits erläutert worden ist. Das externe Trainieren mittels der externen Trainiereinrichtung 200 kann auf externen Daten De, Messdaten Dm und Streckendaten Ds beruhen; in diesem Zusammenhang sei auf die obigen Erläuterungen im Zusammenhang mit der Figur 3 verwiesen.

Im Unterschied zu dem Ausführungsbeispiel gemäß Figur 3 weist die Steuereinrichtung 100 gemäß Figur 4 im Speicher 120 zusätzlich ein eigenes Trainierprogramm TPMe auf, das ein weiteres Trainieren der Steuereinrichtung 100 und damit eine weitere Verbesserung der künstlichen Intelligenz der Steuereinrichtung 100 ermöglicht. Das weitere Trainieren der Steuereinrichtung 100 mittels des eigenen bzw. internen Trainierprogramms TPMe basiert vorzugsweise auf aktuellen Messdaten Dma, die bei aktuellen Fahrten des jeweiligen Schienenfahrzeugs 10, 11 bzw. 12, also nach Abschluss des externen Trainierens durch die externe Trainiereinrichtung 200, erfasst und verarbeitet werden.

Ein Vorteil des Ausführungsbeispiels gemäß Figur 4 besteht darin, dass eine weitere Verbesserung der künstlichen Intelligenz und damit des Steuerverhaltens der Steuereinrichtung 100 dadurch erreicht werden kann, dass nach Abschluss des externen Trainierens durch die externe Trainiereinrichtung 200 zusätzlich noch aktuelle Messdaten Dma zum Trainieren herangezogen werden, so dass das Steuerverhalten und damit das Fahrverhalten des Schienenfahrzeugs bei weiteren Fahrten gegenüber dem ursprünglichen Wissensstand bzw. dem ursprünglichen Lernerfolg verbessert werden kann.

Die Figur 5 zeigt ein drittes Ausführungsbeispiel für eine Steuereinrichtung 100, die bei den Schienenfahrzeugen 10, 11 und 12 gemäß den Figuren 1 und 2 eingesetzt werden kann. Die Steuereinrichtung 100 weist einen Rechner 110 und einen Speicher 120 auf und entspricht insoweit den Ausführungsbeispielen gemäß den Figuren 3 und 4.

Im Unterschied zu den Ausführungsbeispielen gemäß den Figuren 3 und 4 ist in dem Speicher 120 der Steuereinrichtung 100 gemäß Figur 5 ein Trainierprogramm TPMe abgespeichert, das das maschinelle Lernen und damit die Erzeugung der künstlichen Intelligenz des Steuerprogramms SPM vollständig allein selbst durchführt. Zu diesem Zweck wird das steuereinrichtungseigene Trainierprogramm TPMe vorzugsweise externe Daten De, Messdaten Dm, Streckendaten Ds und aktuelle Messdaten Dma heranziehen, wie dies im Zusammenhang mit den Figuren 3 und 4 oben erläutert worden ist.

Ein Vorteil der Ausführungsvariante gemäß Figur 5 besteht darin, dass auf eine externe Trainiereinrichtung 200, wie sie bei den Ausführungsbeispielen gemäß den Figuren 3 und 4 vorgesehen ist, verzichtet werden kann, da das Steuerprogrammmodul SPM allein auf der Basis des eigenen Trainierprogramms TPMe im Speicher 120 der Steuereinrichtung 100 erzeugt werden kann.

Obwohl die Erfindung im Detail durch bevorzugte Ausführungsbeispiele näher illustriert und beschrieben wurde, so ist die Erfindung nicht durch die offenbarten Beispiele eingeschränkt, sondern ausschließlich durch die Merkmale der unabhängigen Ansprüche definiert.

### Bezugszeichenliste

- 5: Eisenbahngleisanlage
- 10: Schienenfahrzeug
- 11: Schienenfahrzeug
- 12: Schienenfahrzeug
- 20: Startpunkt
- 21: Zielpunkt
- 22: Zielpunkt
- 30: Stellwerk
- 100: Steuereinrichtung
- 110: Rechner
- 120: Speicher
- 200: Trainiereinrichtung
- 210: Recheneinrichtung
- 220: Speicher

- De: Daten
- Dm: Messdaten
- Dma: Messdaten
- Ds: Streckendaten
- F: Funksignal
- SB: Steuerbefehl
- SPM: Steuerprogrammmodul
- TPM: Trainierprogramm
- TPMe: steuereinrichtungseigenes Trainierprogramm

## Patentansprüche

1. Schienenfahrzeug (10, 11, 12) mit einer fahrzeugseitigen Steuereinrichtung (100) zum Steuern des Schienenfahrzeugs (10, 11, 12), wobei die Steuereinrichtung (100) auf künstlicher Intelligenz basiert und zum Steuern des Schienenfahrzeugs (10, 11, 12) auf zumindest einer vorgegebenen Strecke trainiert worden ist, wobei das Schienenfahrzeug (10, 11, 12) mittels der Steuereinrichtung (100) ausgebildet ist, eine Eisenbahngleisanlage vollständig oder zumindest weitgehend autark in sicherer Weise zu befahren,
**dadurch gekennzeichnet, dass**
das Schienenfahrzeug (10, 11, 12) eine Kommunikationseinrichtung für eine direkte Kommunikation mit anderen Schienenfahrzeugen aufweist und die Steuereinrichtung (100) derart trainiert worden ist, dass sie bei der Steuerung des Schienenfahrzeugs (10, 11, 12) Informationen anderer auf der Strecke fahrender Schienenfahrzeuge (10, 11, 12), insbesondere eines vorausfahrenden Schienenfahrzeugs (10, 11, 12), berücksichtigt, insbesondere Ortsinformationen, Geschwindigkeitsinformationen und/oder Fahrplaninformationen anderer Schienenfahrzeuge (10, 11, 12).

2. Schienenfahrzeug (10, 11, 12) nach Anspruch 1,
**dadurch gekennzeichnet, dass**
die Steuereinrichtung (100) auf der Basis externer Daten (De) durch maschinelles Lernen trainiert worden ist.

3. Schienenfahrzeug (10, 11, 12) nach einem der voranstehenden Ansprüche,
**dadurch gekennzeichnet, dass**
die Steuereinrichtung (100) auf der Basis von Messdaten (Dm) trainiert worden ist, die bei früheren Fahrten des Schienenfahrzeugs (10, 11, 12) oder eines anderen Schienenfahrzeugs (10, 11, 12) mit gleichem Fahrverhalten auf der vorgegebenen Strecke zuvor aufgenommen worden sind.

4. Schienenfahrzeug (10, 11, 12) nach einem der voranstehenden Ansprüche,
**dadurch gekennzeichnet, dass**
die Steuereinrichtung (100) auf der Basis von Streckendaten (Ds) trainiert worden ist, die die vorgegebene Strecke beschreiben.

5. Schienenfahrzeug (10, 11, 12) nach einem der voranstehenden Ansprüche,
**dadurch gekennzeichnet, dass**
die Steuereinrichtung (100) während Fahrten auf der vorgegebenen Strecke aktuelle Messdaten (Dma) erfasst, diese speichert und zum nachfolgenden maschinellen Lernen zum Zwecke der Verbesserung ihres Steuerverhaltens verwendet.

6. Schienenfahrzeug (10, 11, 12) nach einem der voranstehenden Ansprüche,
**dadurch gekennzeichnet, dass**
die Steuereinrichtung (100) derart trainiert worden ist, dass sie bei der Steuerung des Schienenfahrzeugs (10, 11, 12) einen vorgegebenen Mindestabstand zu einem vorausfahrenden Schienenfahrzeug (10, 11, 12) einhält.

7. Schienenfahrzeug (10, 11, 12) nach einem der voranstehenden Ansprüche,
**dadurch gekennzeichnet, dass**
die Steuereinrichtung (100) derart trainiert worden ist, dass sie bei der Steuerung des Schienenfahrzeugs (10, 11, 12) Steuerbefehle (SB) einer übergeordneten Überwachungseinrichtung, insbesondere eines Stellwerks (30), berücksichtigt, insbesondere ausführt.

8. Schienenfahrzeug (10, 11, 12) nach einem der voranstehenden Ansprüche,
**dadurch gekennzeichnet, dass**
die Steuereinrichtung (100) für einen ATO-Fahrbetrieb, insbesondere einen ATO-Fahrbetrieb mit der Automatisierungsstufe 4, und/oder für einen Fahrbetrieb gemäß ETCS Level 3 trainiert worden ist.

9. Verfahren zum Betreiben von Schienenfahrzeugen,
wobei die Schienenfahrzeuge (10, 11, 12) von fahrzeugeigenen Steuereinrichtungen (100) gesteuert werden, die auf künstlicher Intelligenz basieren und zum Steuern des jeweiligen Schienenfahrzeugs (10, 11, 12) auf der zu befahrenden Strecke trainiert worden sind, wobei die Schienenfahrzeuge (10, 11, 12) mittels der Steuereinrichtungen (100) ausgebildet sind, eine Eisenbahngleisanlage vollständig oder zumindest weitgehend autark in sicherer Weise zu befahren,
**dadurch gekennzeichnet, dass** die Schienenfahrzeuge (10, 11, 12) direkt miteinander kommunizieren und die Steuereinrichtungen (100) derart trainiert worden sind, dass sie bei der Steuerung ihres Schienenfahrzeugs (10, 11, 12) Informationen anderer auf der Strecke fahrender Schienenfahrzeuge (10, 11, 12), insbesondere eines vorausfahrenden Schienenfahrzeugs (10, 11, 12), berücksichtigen, insbesondere Ortsinformationen, Geschwindigkeitsinformationen und/oder Fahrplaninformationen anderer Schienenfahrzeuge (10, 11, 12).

10. Verfahren nach Anspruch 9,
**dadurch gekennzeichnet, dass**
die Schienenfahrzeuge (10, 11, 12) autonom fahren.

11. Verfahren nach einem der voranstehenden Ansprüche 9 bis 10,
**dadurch gekennzeichnet, dass**
die Steuereinrichtungen (100) während Fahrten auf der vorgegebenen Strecke aktuelle Messdaten (Dma) erfassen, diese speichern und zum nachfolgenden maschinellen Lernen zum Zwecke der Verbesserung ihres jeweiligen Steuerverhaltens verwenden .

12. Verfahren nach einem der voranstehenden Ansprüche 9 bis 11,
**dadurch gekennzeichnet, dass**
im Falle einer erkannten Gefahrensituation eine übergeordneten Überwachungseinrichtung, insbesondere ein Stellwerk (30), die Steuerung der Schienenfahrzeuge (10, 11, 12) ganz oder in Teilen übernimmt, insbesondere Steuerbefehle (SB) an die Steuereinrichtungen (100) der Schienenfahrzeuge (10, 11, 12) übermittelt.

## Claims

1. Rail vehicle (10, 11, 12) with a vehicle-side control facility (100) for controlling the rail vehicle (10, 11, 12), wherein the control facility (100) is based on artificial intelligence and has been trained to control the rail vehicle (10, 11, 12) on at least one predefined route, wherein the rail vehicle (10, 11, 12) is embodied by means of the control facility (100) to travel along a railway track installation fully or at least largely autonomously in a safe manner,
**characterised in that**
the rail vehicle (10, 11, 12) has a communication facility for direct communication with other rail vehicles and the control facility (100) has been trained in such a manner that, when controlling the rail vehicle (10, 11, 12), it takes into consideration information regarding other rail vehicles (10, 11, 12) travelling on the route, in particular a rail vehicle (10, 11, 12) travelling ahead, in particular location information, speed information and/or timetable information regarding other rail vehicles (10, 11, 12).

2. Rail vehicle (10, 11, 12) according to claim 1,
**characterised in that**
the control facility (100) has been trained on the basis of external data (De) by way of machine learning.

3. Rail vehicle (10, 11, 12) according to one of the preceding claims,
**characterised in that**
the control facility (100) has been trained on the basis of measurement data (Dm), which has been previously recorded on earlier journeys of the rail vehicle (10, 11, 12) or another rail vehicle (10, 11, 12) with the same travel behaviour on the predefined route.

4. Rail vehicle (10, 11, 12) according to one of the preceding claims,
**characterised in that**
the control facility (100) has been trained on the basis of route data (Ds), which describes the predefined route.

5. Rail vehicle (10, 11, 12) according to one of the preceding claims,
**characterised in that**
during journeys on the predefined route, the control facility (100) detects current measurement data (Dma), stores it and uses it for the subsequent machine learning for the purpose of improving its control behaviour.

6. Rail vehicle (10, 11, 12) according to one of the preceding claims,
**characterised in that**
the control facility (100) has been trained in such a manner that, when controlling the rail vehicle (10, 11, 12), it maintains a predefined minimum distance from a rail vehicle (10, 11, 12) travelling ahead.

7. Rail vehicle (10, 11, 12) according to one of the preceding claims,
**characterised in that**
the control facility (100) has been trained in such a manner that, when controlling the rail vehicle (10, 11, 12), it takes into consideration, in particular carries out, control commands (SB) of a higher-level monitoring facility, in particular an interlocking (30).

8. Rail vehicle (10, 11, 12) according to one of the preceding claims,
**characterised in that**
the control facility (100) has been trained for ATO travel operation, in particular ATO travel operation with automation level 4, and/or for travel operation in accordance with ETCS Level 3.

9. Method for operating rail vehicles,
wherein the rail vehicles (10, 11, 12) are controlled by vehicle-specific control facilities (100), which are based on artificial intelligence and have been trained to control the respective rail vehicle (10, 11, 12) on the route to be travelled, wherein the rail vehicles (10, 11, 12) are embodied by means of the control facility (100) to travel along a railway track installation fully or at least largely autonomously in a safe manner,
**characterised in that** that rail vehicles (10, 11, 12) communicate with one another directly and the control facilities (100) have been trained in such a manner that, when controlling their rail vehicle (10, 11, 12), they take into consideration information regarding other rail vehicles (10, 11, 12) travelling on the route, in particular a rail vehicle (10, 11, 12) travelling ahead, in particular location information, speed information and/or timetable information regarding other rail vehicles (10, 11, 12).

10. Method according to claim 9,
**characterised in that**
the rail vehicles (10, 11, 12) travel autonomously.

11. Method according to one of the preceding claims 9 to 10,
**characterised in that**
during journeys on the predefined route, the control facilities (100) detect current measurement data (Dma), store it and use it for the subsequent machine learning for the purpose of improving its control behaviour.

12. Method according to one of the preceding claims 9 to 11,
**characterised in that**
in the event of a hazardous situation being identified, a higher-level monitoring facility, in particular an interlocking (30), takes over control of the rail vehicles (10, 11, 12) in full or in part, in particular transmits control commands (SB) to the control facilities (100) of the rail vehicles (10, 11, 12).

## Revendications

1. Véhicule (10, 11, 12) ferroviaire comprenant un dispositif (100) de commande embarqué pour la commande du véhicule (10, 11, 12) ferroviaire, dans lequel le dispositif (100) repose sur l'intelligence artificielle et a subi un apprentissage pour commander le véhicule (10, 11, 12) ferroviaire au moins sur un parcours donné à l'avance, dans lequel le véhicule (10, 11, 12) ferroviaire est constitué pour, au moyen du dispositif (100) de commande, emprunter une installation de chemin de fer d'une façon sûre d'une manière autonome complètement ou au moins dans une grande mesure,
**caractérisé en ce que**
le véhicule (10, 11, 12) ferroviaire a un dispositif de communication pour une communication directe avec d'autres véhicules ferroviaires et le dispositif (100) de commande a subi un apprentissage, de manière à ce que, lors de la commande du véhicule (10, 11, 12) ferroviaire, il prenne en compte des informations d'autres véhicules (10, 11, 12) ferroviaires empruntant le parcours, en particulier d'un véhicule (10, 11, 12) ferroviaire précédent, en particulier des informations de lieu, des informations de vitesse et/ou des informations de plan de circulation d'autres véhicules (10, 11, 12) ferroviaires.

2. Véhicule (10, 11, 12) ferroviaire suivant la revendication 1,
**caractérisé en ce que**
le dispositif (100) de commande a subi un apprentissage par enseignement par machine sur la base de données (De) extérieures.

3. Véhicule (10, 11, 12) ferroviaire suivant l'une des revendications précédentes,
**caractérisé en ce que**
le dispositif (100) de commande a subi un apprentissage sur la base de données (Dm) de mesure, qui ont été prises auparavant sur le parcours donné à l'avance, lors de trajets antérieurs du véhicule (10, 11, 12) ferroviaire ou d'un autre véhicule (10, 11, 12) ferroviaire ayant le même comportement de circulation.

4. Véhicule (10, 11, 12) ferroviaire suivant l'une des revendications précédentes,
**caractérisé en ce que**
le dispositif (100) de commande a subi un apprentissage sur la base de données de parcours, qui décrivent le parcours donné à l'avance.

5. Véhicule (10, 11, 12) ferroviaire suivant l'une des revendications précédentes,
**caractérisé en ce que**
le dispositif (100) de commande détecte, pendant des trajets sur le parcours donné à l'avance, des données (Dma) de mesure en cours, les met en mémoire et les utilise pour l'enseignement par machine à suivre, afin d'améliorer son comportement de commande.

6. Véhicule (10, 11, 12) ferroviaire suivant l'une des revendications précédentes,
**caractérisé en ce que**
le dispositif (100) de commande a subi un apprentissage, de manière à ce qu'il maintienne, lors de la commande du véhicule (10, 11, 12) ferroviaire, une distance minimum donnée à l'avance à un véhicule (10, 11, 12) ferroviaire le précédent.

7. Véhicule (10, 11, 12) ferroviaire suivant l'une des revendications précédentes,
**caractérisé en ce que**
le dispositif (100) de commande a subi un apprentissage, de manière à prendre en compte, en particulier à exécuter, lors de la commande du véhicule (10, 11, 12) ferroviaire, des instructions (SB) de commande d'un dispositif de contrôle supérieur hiérarchiquement, en particulier d'un poste (30) d'aiguillage.

8. Véhicule (10, 11, 12) ferroviaire suivant l'une des revendications précédentes,
**caractérisé en ce que**
le dispositif (100) de commande a subi un apprentissage pour un fonctionnement en circulation ATO, en particulier en fonctionnement en circulation ATO ayant le stade d'automatisation 4, et/ou pour un fonctionnement en circulation suivant ETCS level 3.

9. Procédé pour faire fonctionner des véhicules ferroviaires, dans lequel on commande les véhicules (10, 11, 12) ferroviaires par des dispositifs (100) de commande embarqués, qui reposent sur l'intelligence artificielle et qui ont subi un apprentissage pour la commande du véhicule (10, 11, 12) ferroviaire respectif sur le parcours à emprunter, dans lequel les véhicules (10, 11, 12) ferroviaires sont constitués pour, au moyen des dispositifs (100) de commande, emprunter d'une façon sûre, de manière autonome complètement ou du moins dans une grande mesure, une installation de chemin de fer,
**caractérisé en ce que**
les véhicules (10, 11, 12) ferroviaires communiquent entre eux directement et les dispositifs (100) de commande ont subi un apprentissage de manière à ce que, lors de la commande de leur véhicule (10, 11, 12) ferroviaire, ils prennent en compte des informations d'autres véhicules (10, 11, 12) ferroviaires empruntant le parcours, en particulier d'un véhicule (10, 11, 12) ferroviaire précédent, en particulier des informations de lieu, des informations de vitesse et/ou des informations de plan de circulation d'autres véhicules (10, 11, 12) ferroviaires.

10. Procédé suivant la revendication 9,
**caractérisé en ce que**
les véhicules (10, 11, 12) ferroviaires circulent d'une manière autonome.

11. Procédé suivant l'une des revendications 9 à 10 précédentes,
**caractérisé en ce que**
les dispositifs (100) de commande détectent, pendant des trajets sur le parcours donné à l'avance, des données (Dma) de mesure en cours, les mettent en mémoire et les utilisent pour l'enseignement par machine à suivre, afin d'améliorer leur comportement de commande respectif.

12. Procédé suivant l'une des revendications 9 à 11 précédentes,
**caractérisé en ce que**
dans le cas de la détection d'une situation de danger, un dispositif de contrôle supérieur hiérarchiquement, en particulier un poste (30) d'aiguillage, prend en charge en tout ou partie, la commande des véhicules (10, 11, 12) ferroviaires en transmettant en particulier des instructions (SB) de commande aux dispositifs (100) de commande des véhicules (10, 11, 12) ferroviaires.
